# EUROPÄISCHE PATENTSCHRIFT

(11) **EP 4 161 338 B1**
(45) Veröffentlichungstag und Bekanntmachung des Hinweises auf die Patenterteilung: **14.05.2025**
(21) Anmeldenummer: 21729435.4
(22) Anmeldetag: 25.05.2021
(51) Int. Cl.: A47L 15/42

(54) **RICHTUNGSABHÄNGIGE AKTIVIERUNG DER TÜRBETÄTIGUNG EINER HAUSHALTSGESCHIRRSPÜLMASCHINE**
DIRECTION-DEPENDENT ACTIVATION OF THE DOOR OPERATION OF A DOMESTIC DISHWASHER
ACTIVATION, DÉPENDANT DE LA DIRECTION, DU FONCTIONNEMENT DE LA PORTE D'UN LAVE-VAISSELLE DOMESTIQUE

(30) Priorität: 05.06.2020 DE 102020207064
(43) Veröffentlichungstag der Anmeldung: 12.04.2023
(73) Patentinhaber: BSH Hausgeräte GmbH, 81739 München (DE)
(72) Erfinder: PERTERMANN, Hans-Holger, 01259 Dresden (DE); FRIEDKE, Aaron, 89423 Gundelfingen (DE); RITTNER, Martin, 86465 Welden (DE)
(86) Internationale Anmeldenummer: PCT/EP2021/063790
(87) Internationale Veröffentlichungsnummer: WO 2021/244889

(56) Entgegenhaltungen:
- EP-A1- 2 950 002
- DE-A1- 102016 205 367
- DE-A1- 102017 218 493
- US-A1- 2015 354 261

## Beschreibung

Die Erfindung betrifft eine Haushaltsgeschirrspülmaschine mit einem eine Beschickungsöffnung aufweisenden Spülbehälter, wobei die Beschickungsöffnung mit Hilfe einer Tür der Haushaltsgeschirrspülmaschine verschließbar ist, wobei die Haushaltsgeschirrspülmaschine eine elektrische Antriebseinrichtung umfasst, mit deren Hilfe die Tür zwischen einer Schließstellung, in der sie die Beschickungsöffnung verschließt, und einer Offenstellung, in der der Spülbehälter von außen zugänglich ist, bewegbar ist.

Ferner wird ein Verfahren zum Betreiben einer Haushaltsgeschirrspülmaschine mit einem eine Beschickungsöffnung aufweisenden Spülbehälter vorgeschlagen, wobei die Beschickungsöffnung mit Hilfe einer Tür der Haushaltsgeschirrspülmaschine verschließbar ist, wobei die Haushaltsgeschirrspülmaschine eine elektrische Antriebseinrichtung umfasst, mit deren Hilfe die Tür zwischen einer Schließstellung, in der sie die Beschickungsöffnung verschließt, und einer Offenstellung, in der der Spülbehälter von außen zugänglich ist, bewegt wird.

Haushaltsgeschirrspülmaschinen sind im Stand der Technik bekannt und dienen prinzipiell dem Reinigen und anschließenden Trocknen von verunreinigtem Spülgut, beispielsweise Geschirr oder Besteck. Während eines oder mehrerer Reinigungsschritte wird das Spülgut mit Spülflotte (= Wasser oder Wasser mit Reinigungs- und/oder Klarspülmittel) beaufschlagt, um Verunreinigungen vom Spülgut zu lösen. Zum Trocknen des Spülguts weisen entsprechende Haushaltsgeschirrspülmaschinen ein Trocknungssystem für das gereinigte Spülgut auf, bei dem Luft das Wasser, das an dem gereinigten Spülgut haftet, aufnimmt und das Spülgut hierdurch trocknet.

Um das Spülgut in den Spülbehälter zu geben bzw. nach dem Reinigungsvorgang wieder aus dem Spülbehälter zu entnehmen, weisen Haushaltsgeschirrspülmaschinen eine Tür auf, die zwischen einer Offenstellung und einer Schließstellung bewegt werden kann, wobei selbstverständlich auch Zwischenstellungen möglich sind (teilweise geöffnet).

Bisher war es vor allem bekannt, die Tür über ein Scharnier zu lagern, wobei die Tür ausschließlich durch mechanische Einwirkung durch einen Bediener manuell geöffnet und geschlossen werden kann.

Ebenso existieren bereits Haushaltsgeschirrspülmaschinen, die einen elektrischen Antriebsmotor aufweisen, mit dessen Hilfe die Tür zwischen der Offenstellung und der Schließstellung hin und her bewegt werden kann. Um den Antrieb zu aktivieren, weisen entsprechende Haushaltsgeschirrspülmaschinen beispielsweise ein Bedienelement, z.B. einen Bedienknopf, auf. Wird das Bedienelement von einem Bediener betätigt, so wird der Antrieb aktiviert, um die Tür zu bewegen.

Beispielsweise gibt die DE 10 2017 218 493 A1 ein Haushaltsgerät mit einer mit dessen Gehäuse verschwenkbar verbundenen Tür, einem mit der Tür verbundenen Seil, einer mit dem Seil in Kontakt stehenden Rolle und einem Motor an, mittels dem die Rolle zur Bewegung des Seils derart antreibbar ist, dass eine Verschwenkbewegung der Tür bewirkbar ist. Dabei kann eine Bedienerschnittstelle wie z.B. ein Druckknopf, ein Touch-Display, ein Mikrofon oder eine sonstige Eingabevorrichtung bzw. Ausgabevorrichtung vorgesehen sein, welche dazu eingerichtet ist, mit einer Steuereinrichtung zu kommunizieren, mittels der der Motor derart ansteuerbar ist, dass die Verschwenkbewegung der Tür bewirkt wird.

Die Reinigungsvorrichtung der DE 10 2016 205 367 A1 zum Reinigen von Reinigungsgut umfasst mindestens eine Reinigungskammer und mindestens eine die Reinigungskammer zumindest teilweise umschließende Abdeckvorrichtung. Die Abdeckvorrichtung ist über mindestens ein Getriebe mittels mindestens eines elektromechanischen Antriebs in einer Öffnungsbewegungsrichtung von einer geschlossenen Position in eine geöffnete Position oder in einer Schließbewegungsrichtung von einer geöffneten Position in eine geschlossene Position bewegbar ist. Weiterhin weist die Reinigungsvorrichtung einen Sensor auf, wobei der Sensor eingerichtet ist, um einen manuellen Kraftangriff an der Abdeckvorrichtung in der Öffnungsbewegungsrichtung oder in der Schließbewegungsrichtung zu erkennen. Weiterhin ist die Reinigungsvorrichtung eingerichtet, um entsprechend der Erkennung des manuellen Kraftangriffs den elektromechanischen Antrieb anzusteuern.

Die US 2015/03544261 A1 betrifft ein Scharnier für eine Tür, die wenigstens teilweise ein Fach abdeckt, von der Bauart, die eine feste Stütze umfasst, die mit dem Fachrahmen gekoppelt ist, und eine bewegliche Stütze, die mit der Tür gekoppelt ist, wobei die bewegliche und feste Stütze zumindest drehbar miteinander verbunden sind. Das Scharnier weist Mittel zum Auferlegen eines vordefinierten Bewegungsgesetzes für die bewegliche Stütze in Bezug auf die feste Stütze während des Öffnens und/oder Schließens der Tür auf. Es umfasst eine gesteuerte Motoreinrichtung zur Unterstützung des Öffnens und/oder Schließens der Tür, wobei die gesteuerte Motoreinrichtung eine Druck- und/oder Zugkraft auf die bewegliche Stütze in Bezug auf die feste Stütze ausübt.

Die EP 2 950 002 A1 bezieht sich lediglich auf einen Backofen mit wenigstens einem Garraum zur Zubereitung von Gargut und mit wenigstens einer manuell bewegbaren Tür. Mittels der Tür ist wenigstens eine Beschickungsöffnung des Garraumes öffenbar und verschließbar. Es ist wenigstens ein motorischer Hilfsantrieb vorgesehen, der dazu geeignet und ausgebildet ist, ein manuelles Öffnen der Tür (3) wenigstens zeitweise zu unterstützen.

Aufgabe der vorliegenden Erfindung ist es, den bekannten Stand der Technik weiter zu entwickeln.

Die Aufgabe wird durch die Merkmale der unabhängigen Patentansprüche gelöst.

Die erfindungsgemäße Haushaltsgeschirrspülmaschine zeichnet sich dadurch aus, dass sie eine Steuerungseinheit aufweist, die ausgebildet ist, eine in einer bestimmten Bewegungsrichtung durch einen Bediener vorgenommene manuelle Bewegung der Tür durch Detektion mindestens einer Kenngröße der Antriebseinrichtung zu erkennen und in Folge der Bewegung die Tür mit Hilfe der Antriebseinrichtung in der genannten Bewegungsrichtung weiter zu bewegen.

Die Antriebseinrichtung wird also nicht mehr durch manuelles Betätigen eines vorzugsweise eigens vorgesehenen Bedienelements aktiviert. Vielmehr ist vorgesehen, dass die Haushaltsgeschirrspülmaschine eine manuell durch den Bediener vorgenommene Bewegung der Tür selbstständig erkennt und den vom Bediener ausgelösten Bewegungsimpuls der Tür als Ausgangssignal interpretiert, um die Bewegung der Tür in der Bewegungsrichtung, in der sie vom Bediener manuell bewegt wurde, weiter zu bewegen. Es werden also eine oder mehrere Kenngrößen der Antriebseinrichtung selbst herangezogen, um die Bewegung der Tür durch den Bediener zu detektieren. Hintergrund ist, dass eine manuelle Bewegung der Tür durch die Kopplung der Tür mit der Antriebseinrichtung auch eine manuelle Bewegung der Antriebseinrichtung bzw. Teile derselben bewirkt. Beispielsweise wäre es denkbar, dass ein oder mehrere Elemente der Antriebseinrichtung, beispielsweise einer mechanischen Verbindung, die die Tür mit einem elektrischen Antriebsmotor der Antriebseinrichtung verbindet, mit Hilfe eines Sensors dahingehend überwacht werden, ob eine Bewegung (beispielsweise eine Drehbewegung oder eine Schwenkbewegung) des einen oder der mehreren Elemente der Antriebseinrichtung erfolgt, ohne dass zuvor die Antriebseinrichtung durch die Steuerungseinheit aktiviert wurde. Dies ist ein Hinweis dahingehend, dass die Tür durch den Bediener manuell bewegt wurde.

Wird von der Steuerungseinheit erkannt, dass eine entsprechende Bewegung der Tür durch den Bediener vorgenommen wurde, so wird dies dahingehend interpretiert, dass der Bediener diese Bewegung bis zu einer gewissen Stellung der Tür fortsetzen möchte. Die Steuerungseinheit aktiviert in diesem Fall die Antriebseinrichtung, um diese Weiterbewegung der Tür zu bewirken.

Die Tür wird also mit Hilfe der Antriebseinrichtung weiterbewegt, wenn ein initialer Bewegungsimpuls der Tür erkannt wird, der durch ein manuelles Bewegen der Tür durch den Bediener hervorgerufen wurde.

Die Tür der erfindungsgemäßen Haushaltsgeschirrspülmaschine ist vorzugsweise eine um eine untere, in Breitenrichtung verlaufende Drehachse nach vorne und unten aufschwenkbare Fronttür (vom Standpunkt eines Benutzers aus betrachtet, der vor der Haushaltsgeschirrspülmaschine zu deren Bedienung steht). In ihrer Schließstellung steht diese Fronttür insbesondere im Wesentlichen vertikal aufrecht. Sie verschließt dabei die frontseitige Beschickungsöffnung des Spülbehälters der Haushaltsgeschirrspülmaschine. Sie ist zu ihrer Öffnung um die untere Horizontalachse nach vorne und unten aufschwenkbar. In vollständig geöffneter Stellung liegt sie insbesondere zumindest nahezu horizontal.

Gemäß einer vorteilhaften Weiterbildung ist vorgesehen, dass die Steuerungseinheit ausgebildet ist, die Tür mit Hilfe der Antriebseinrichtung in Folge der Bewegung durch den Bediener bis zum Erreichen einer Endstellung weiterzubewegen. Die Endstellung entspricht hierbei in Abhängigkeit der Bewegungsrichtung der durch den Bediener vorgenommenen manuellen Bewegung der Offenstellung oder der Schließstellung der Tür. Wenn also der Bediener die Tür ein Stück weit in Richtung der Offenstellung bewegt, so wird dies als Zeichen von der Steuerungseinheit interpretiert, dass der Bediener die Tür vollständig öffnen möchte. In diesem Fall wird die Tür soweit weiterbewegt, bis sie ihre Offenstellung einnimmt (die Offenstellung ist die Stellung, in der die Tür nicht weiter geöffnet werden kann). Ebenso ist es denkbar, dass in dem Fall, dass die Tür vom Bediener manuell in Richtung der Schließstellung bewegt wird, dies von der Steuerungseinheit dahingehend gewertet wird, dass der Bediener die Tür vollständig schließen möchte (= Schließstellung). Nach Erkennen eines entsprechenden Bewegungsimpulses aktiviert die Steuerungseinheit in diesem Fall die Antriebseinrichtung solange, bis die Tür ihrer Schließstellung eingenommen hat.

Vorzugsweise muss der Bediener also lediglich eine kurze Bewegung der Tür in Richtung der Offenstellung oder in Richtung der Schließstellung vornehmen, um der Steuerungseinheit damit das Zeichen zu geben, dass er die Tür bis in die entsprechende Endstellung (Offenstellung bzw. Schließstellung) bewegen möchte. Die restliche Bewegung wird anschließend von der Antriebseinrichtung vorgenommen, die dementsprechend von der Steuerungseinheit aktiviert wird.

Die jeweilige Endstellung kann beispielsweise mit einem oder mehreren Sensoren erkannt werden. Ebenso ist es denkbar, dass die Steuerungseinheit durch Auswertung einer oder mehrerer Kenngrößen der Antriebseinrichtung stets weiß, in welcher Stellung sich die Tür gerade befindet. Auf Basis dieser Daten ist der Steuerungseinheit schließlich auch bekannt, wie weit sie die Tür nach dem Erkennen eines manuellen Bewegungsimpulses weiterbewegen muss, um die entsprechende Endstellung zu erreichen. Ein Sensor, der die entsprechende Endstellung der Tür erkennt, ist in diesem Fall nicht nötig.

Erfindungsgemäß ist vorgesehen, dass die Antriebseinrichtung einen permanenterregten Antriebsmotor mit einem Rotor umfasst, welcher derart mechanisch mit der Tür gekoppelt ist, dass die vom Bediener manuell bewirkte Bewegung der Tür eine Bewegung des Rotors bewirkt. Permanenterregte Antriebsmotoren haben die Eigenschaft, bei Drehung des Rotors eine elektromotorische Kraft in der Wicklung (Stator) zu erzeugen, wodurch im Antriebsmotor eine elektrische Spannung induziert wird, die an den Motorklemmen abgegriffen und von der Steuerungseinheit ausgewertet werden kann. In diesem Falle wirkt der nicht aktivierte Antriebsmotor also als Generator, wenn die Tür manuell bewegt wird.

Beim Ausüben einer Kraft auf die Tür durch Hand, Knie oder Fuß wird sich die Tür ein Stück bewegen und über den Kraftschluss zum Antriebsmotor kann sich der Rotor um einen gewissen Winkelbetrag drehen, wodurch für kurze Zeit ein Spannungsimpuls an den Motorklemmen erzeugt wird. Die Polarität bzw. Phasenfolge der Spannung ist abhängig von der Bewegungsrichtung und die Spannungshöhe proportional zur Winkelgeschwindigkeit der Tür.

Die Steuerungseinheit ist in diesem Fall ausgebildet, die elektrische Spannung als Kenngröße der Antriebseinrichtung zu detektieren (die elektrische Spannung entspricht in diesem Fall der oben genannten Kenngröße). Ferner ist die Steuerungseinheit ausgebildet, bei Detektion der elektrischen Spannung den Antriebsmotor derart zu betreiben, dass die Tür in der genannten Bewegungsrichtung weiterbewegt wird. Der Vorteil liegt insbesondere darin, dass zusätzliche Sensoren nicht nötig sind, welche eine Bewegung der Tür oder des Antriebsmotors erkennen würden. Vielmehr liefert der Antriebsmotor durch den genannten generatorischen Betrieb während der manuellen Bewegung der Tür selbst eine Kenngröße, die durch die Steuerungseinheit erkannt bzw. ausgewertet werden kann.

Es kann also durch Auswertung der induzierten elektrischen Spannung ohne zusätzliche aufwändige Sensorik sowohl der Wunsch als auch die beabsichtigte Richtung der Türaktivierung von der Steuerungseinheit erkannt und die Antriebseinrichtung aktiviert werden, um die Tür in der Bewegungsrichtung, die durch den Bediener durch manuelle Bewegung der Tür vorgegeben wurde, weiter zu bewegen.

Wenn die Tür durch den Bediener manuell bewegt wird, wird also im Antriebsmotor eine elektrische Spannung induziert, wobei die Steuerungseinheit ausgebildet ist, die elektrische Spannung als Kenngröße der Antriebseinrichtung zu detektieren, und wobei die Steuerungseinheit ausgebildet ist, bei Detektion der elektrischen Spannung den Antriebsmotor derart zu betreiben, dass die Tür in der genannten Bewegungsrichtung weiterbewegt wird.

Eine weitere Kenngröße, die zusätzlich oder alternativ von der Steuerungseinheit überwacht werden könnte, ist beispielsweise die Drehung des Rotors, die mit Hilfe eines Sensors überwacht werden könnte.

Gemäß einer vorteilhaften Weiterbildung ist vorgesehen, dass die Steuerungseinheit ausgebildet ist, die Polarität (bei einem Gleichstrom- oder Wechselstrommotor) oder Phasenfolge (bei einem Drehstrommotor) der elektrischen Spannung auszuwerten, die bei der Bewegung des Rotors bei der manuell durch den Bediener bewirkten Bewegung der Tür induziert wird. Die Polarität der elektrischen Spannung bedeutet hierbei deren Vorzeichen (+ oder -), während unter der Phasenfolge die zeitliche Abfolge der Bestromung dreier elektrischer Phasen des am Antriebsmotor anliegenden Drehstroms oder eben der erzeugten generatorischen Spannung verstanden wird. Ferner ist die Steuerungseinheit ausgebildet, den Antriebsmotor unter Berücksichtigung der Polarität oder Phasenfolge zu betreiben. Da die Polarität bzw. Phasenfolge davon abhängt, ob der Bediener die Tür manuell in Richtung der Offenstellung oder in Richtung der Schließstellung bewegt, kann aus der Polarität bzw. der Phasenfolge von der Steuerungseinheit erkannt werden, ob der Bediener die Tür öffnen oder schließen möchte.

Insbesondere ist vorgesehen, dass die Steuerungseinheit den Antriebsmotor nach Erkennen einer induzierten Spannung am Antriebsmotor in einer Richtung (Rechtslauf oder Linkslauf des Rotors) antreibt, die bewirkt, dass die Tür mit Hilfe der Antriebseinrichtung in die Bewegungsrichtung bewegt wird, die der Bewegungsrichtung der zuvor erfolgten manuellen Bewegung der Tür entspricht. Die Steuerungseinheit bewirkt also, dass die Tür nach einem manuellen Bewegungsimpuls in derselben Bewegungsrichtung weiterbewegt wird.

Nach einer vorteilhaften Weiterbildung ist vorgesehen, dass die Steuerungseinheit ausgebildet ist, den Betrag und/oder die Frequenz der elektrischen Spannung, die bei der Bewegung des Rotors bei der manuell durch den Bediener bewirkten Bewegung der Tür induziert wird, auszuwerten, wobei die Steuerungseinheit darüber hinaus ausgebildet ist, den Antriebsmotor unter Berücksichtigung des Betrags und/oder der Frequenz der induzierten elektrischen Spannung zu betreiben. Beispielsweise wäre es denkbar, dass die Steuerungseinheit die Antriebsgeschwindigkeit des Antriebsmotors und damit die vom Antriebsmotor hervorgerufene Bewegungsgeschwindigkeit der Tür in Abhängigkeit des genannten Betrags und/oder der Frequenz der induzierten elektrischen Spannung wählt. Wird also die Tür durch den Bediener manuell schnell bewegt, so wird die Tür auch durch den Antriebsmotor relativ schnell weiterbewegt. Wird die Tür hingegen vom Bediener relativ langsam bewegt, so erfolgt auch die Bewegung durch den Antriebsmotor relativ langsam. Um die Antriebsgeschwindigkeit des Antriebsmotors entsprechend festlegen zu können, können in der Steuerungseinheit Grenzwerte oder Bereiche für den detektierten Betrag und/oder die Frequenz der induzierten elektrischen Spannung hinterlegt sein, wobei je nach detektierten Betrag eine bestimmte Antriebsgeschwindigkeit des Antriebsmotors gewählt wird.

Zusätzlich oder alternativ ist es auch denkbar, dass die Steuerungseinheit ausgebildet ist, den Betrag des Drehwinkels des Rotors bei der genannten manuell bewirkten Bewegung der Tür auszuwerten, wobei die Steuerungseinheit darüber hinaus ausgebildet ist, den Antriebsmotor unter Berücksichtigung des Betrags des Drehwinkels zu betreiben. Durch Auswertung des Drehwinkels ist die Steuerungseinheit in der Lage, zu erkennen, welche Stellung die Tür aktuell bzw. nach der manuellen Bewegung durch den Bediener aufweist. Hat die Tür beispielsweise einen maximalen Öffnungswinkel von 90° und wird von der Steuerungseinheit detektiert, dass die Tür ausgehend von der Schließstellung um 10° bewegt wurde, so weiß die Steuerungseinheit, dass sie die Tür nach dem manuellen Bewegungsimpuls des Bedieners um weitere 80° bewegen muss, um die Tür in ihre Offenstellung zu überführen. Der Öffnungswinkel der Tür kann hierbei aus dem Drehwinkel des Rotors berechnet werden, da dieser mechanisch mit der Tür gekoppelt ist. Ein bestimmter Drehwinkels des Rotors entspricht damit immer einem bestimmten Öffnungswinkel der Tür.

Nach einer vorteilhaften Weiterbildung ist vorgesehen, dass der Antriebsmotor mit der Tür mechanisch über ein Getriebe gekoppelt ist, so dass eine Drehung des Rotors des elektrischen Antriebsmotors eine Bewegung der Tür bzw. eine Bewegung der Tür eine Drehung des Rotors bewirkt. Das Verwenden eines Getriebes hat den Vorteil, dass eine Drehzahl und das Drehmoment des Antriebsmotors derart gewandelt werden können, dass die Drehbewegungen des Rotors optimal an die Anforderungen eines Türöffnungsmechanismus angepasst werden können. Vorzugsweise ist ein Untersetzungsgetriebe vorgesehen, bei der das Übersetzungsverhältnis von Antriebsdrehzahl des Rotors des elektrischen Antriebsmotors zur Abtriebsdrehzahl der Abtriebswelle des Getriebes größer 1 ist. Die Abtriebswelle ist dabei vorzugsweise drehfest mit einer drehbar gelagerten Rolle verbunden, an deren Außenumfang ein Antriebsseil zumindest abschnittsweise anliegt, welches mit der Tür zu deren Bewegung gekoppelt ist. Die Rolle ist beispielsweise an einer Seitenwandung eines Basisträgers angebracht, der unterhalb des Spülbehälters angeordnet ist und der Aufnahme von Funktionskomponenten wie z.B. Umwälzpumpe, Entleerungspumpe, Programmsteuereinheit, Entkalkungsanlage, usw.... dient. Durch das Untersetzungsgetriebe kann der Antriebsmotor ausreichend kompakt gehalten werden, was seine Unterbringung insbesondere im Basisträger unterhalb des Spülbehälters der Haushaltsgeschirrspülmaschine erleichtert. Gleichzeitig kann ein ausreichend großes Drehmoment auf die Rolle und das Antriebsseil zur Türbewegung erzeugt werden. Bei dem Getriebe kann es sich beispielsweise um ein Planetenradgetriebe, ein Stirnradgetriebe oder um ein Riemengetriebe handeln. Vorteilhaft kann es aber insbesondere sein, wenn eine Antriebsverbindung zwischen der Tür und dem Antriebsmotor seilfrei und/oder riemenfrei ist. Vorzugsweise erfolgt die Antriebsverbindung zwischen der Tür und dem Antriebsmotor ausschließlich mit Hilfe von Festkörpern (also keinen Antriebsseilen oder Riemen). Vorteilhafterweise kann dadurch ein Drehmoment des Antriebsmotors zuverlässig und schwingungsarm auf die Tür übertragen werden.

Gemäß einer vorteilhaften Weiterbildung ist vorgesehen, dass das Getriebe nicht selbsthemmend ausgebildet ist. Dies hat den Vorteil, dass die Tür auch bei deaktiviertem Antriebsmotor manuell vom Bediener bewegt werden kann. Das Getriebe bewirkt also keine Blockierung der Tür bei deaktiviertem Antriebsmotor. Ein Drehen der Abtriebswelle dieses nicht selbsthemmenden Getriebes durch manuelles Bewegen der Tür ist also bei stromlos geschaltetem elektrischen Antriebsmotor möglich.

Nach einer vorteilhaften Weiterbildung ist vorgesehen, dass der Antriebsmotor mit der Tür über ein Antriebsseil gekoppelt ist, so dass eine Drehung des Rotors eine Bewegung der Tür bzw. eine Bewegung der Tür eine Drehung des Rotors bewirkt. Der Antriebsmotor ist also nicht oder zumindest nicht ausschließlich mit Hilfe von Festkörpergetriebeteilen mit der Tür verbunden. Vielmehr ist zumindest ein Teil des Antriebsstrangs zwischen dem Antriebsmotor bzw. dessen Rotor und der Tür durch ein Antriebsseil realisiert.

Gemäß einer vorteilhaften Weiterbildung ist vorgesehen, dass das Antriebsseil mit einer drehbar gelagerten Rolle der Haushaltsgeschirrspülmaschine in Kontakt steht, insbesondere diese umschlingt, und dass der Antriebsmotor ausgebildet ist, die Rolle zur Bewegung des Antriebsseils derart anzutreiben, dass die Tür durch Betreiben des Antriebsmotors in Form einer Schwenkbewegung bewegt wird. Indem das Antriebsseil, das mit der Tür verbunden ist, direkt von einer angetriebenen Rolle bewegt wird, kann eine besonders platzsparende Anordnung bereitgestellt werden. Beispielsweise kann mit Hilfe der angetriebenen Rolle direkt auf die Bewegung der Tür Einfluss genommen werden. Außerdem kann eine Haushaltsgeschirrspülmaschine bereitgestellt werden, bei der mit einer geringen Anzahl an Bauteilen eine automatische Türbewegung realisiert werden kann. "Rolle" meint vorliegend beispielsweise ein drehbar gelagertes Element, das insbesondere eine Rotationssymmetrie zu einer Mittelachse aufweist. Die Rolle kann beispielsweise auch als Antriebsseilrolle bezeichnet werden. Dabei ist ein Antriebsseil mit der Rolle entlang eines Umschlingungswinkels in Kontakt, wobei beispielsweise während einer Bewegung des Antriebsseils der Umschlingungswinkel, insbesondere im Wesentlichen, konstant bleibt. Mit anderen Worten bleibt beispielsweise ein Betrag einer Kontaktfläche zwischen dem Antriebsseil und der Rolle konstant. Vorzugsweise umfasst das Antriebsseil Kunststoff oder Metall. Alternativ oder zusätzlich kann das Antriebsseil Garn oder Textilien, insbesondere Naturfasern und/oder Chemiefasern, umfassen. Beispielsweise ist das Antriebsseil aus mehreren Antriebsseilabschnitten, die mechanisch miteinander verbunden sind, gebildet. Beispielsweise weist das Antriebsseil keine feste Verbindung mit der Rolle auf, sondern weist lediglich einen anliegenden Kontakt zu der Rolle auf. Die Rolle fungiert als direkter Antrieb des Antriebsseils. Beispielsweise wird das Antriebsseil lediglich mittels der Rolle angetrieben.

Nach einer vorteilhaften Weiterbildung ist vorgesehen, dass die Rolle und das Antriebsseil derart ausgebildet sind, dass eine Antriebskraftübertragung von der Rolle auf das Antriebsseil ausschließlich mit Hilfe eines Reibkraftschlusses erfolgt. Vorzugsweise erfolgt die Antriebskraftübertragung von der Rolle auf das Antriebsseil mit Hilfe einer Antriebsseilreibung. Durch die erzeugte Antriebsseilkraft entwickelt sich beispielsweise längs eines berührten Rollenumfangs eine tangentiale Haftreibungskraft, die zu einer Realisierung der Türbewegung genutzt wird. Vorteilhafterweise kann dadurch eine Zugkraft an der Tür, die von dem Antriebsseil bewirkt wird, begrenzt werden, da nach Überschreiten einer Grenzzugkraft Gleitreibung an einer Kontaktfläche zwischen dem Antriebsseil und der Rolle einsetzt. Dies hat den Vorteil, dass eine Sicherheitseinrichtung geschaffen werden kann. Dadurch können Quetschungen an zwischen der Tür und dem Gehäuse eingeklemmten Körperteilen vermieden werden. Weiterhin können Schäden an Gegenständen, mit denen die Tür kollidiert, vermieden werden.

Insbesondere weist die Tür einen Hebel auf, mit dem ein Ende des Antriebsseils verbunden ist, wobei die Tür, der Antriebsmotor und das Antriebsseil derart eingerichtet sind, dass eine Veränderung einer Zugkraft auf den Hebel mit Hilfe des Antriebsmotors und des Antriebsseils die Verschwenkbewegung der Tür bewirkt.

Vorzugsweise umfasst die Haushaltsgeschirrspülmaschine ein Federelement, das mit dem Gehäuse und mit dem Antriebsseil verbunden ist und dazu eingerichtet ist, eine Gewichtskraft der Tür zumindest teilweise zu kompensieren. Dies hat den Vorteil, dass ein unkontrolliertes Auffallen der Tür vermieden werden kann. Weiterhin wird ein manuelles Verschließen der Tür erleichtert. Das Federelement ist vorzugsweise eine Schraubenfeder. Beispielsweise ist eine Federkennlinie des Federelements progressiv, degressiv oder linear. Beispielsweise wird das Federelement bei Vergrößerung eines Öffnungswinkels der Tür gelängt und dadurch vorgespannt. Vorzugsweise ist das Federelement als Zugfeder ausgebildet. Vorzugsweise ist das Antriebsseil zwischen der Rolle und dem Hebel und zwischen der Rolle und dem Federelement als ein durchgängiges Antriebsseil vorgesehen. Ebenso ist es denkbar, dass das Antriebsseil und die Rolle derart eingerichtet, dass bei einer Änderung eines Öffnungswinkels der Tür durch eine an der Tür angreifende Handkraft das Antriebsseil über die Rolle rutscht.

Der erfindungsgemäße Verfahren zeichnet sich dadurch aus, dass eine in einer bestimmten Bewegungsrichtung durch einen Bediener vorgenommene manuelle Bewegung der Tür durch Detektion einer Kenngröße der Antriebseinrichtung mit Hilfe einer Steuerungseinheit der Haushaltsgeschirrspülmaschine erkannt wird, wobei in Folge der Bewegung die Tür mit Hilfe der Antriebseinrichtung in der genannten Bewegungsrichtung weiterbewegt wird. Der Bediener muss also die Tür nicht vollständig in die gewünschte Endstellung bewegen. Vielmehr ist es ausreichend, dass der Bediener durch manuelles Bewegen der Tür einen gewissen Bewegungsimpuls erzeugt, der von einer Steuerungseinheit der Haushaltsgeschirrspülmaschine erkannt wird. Nach Erkennen des Bewegungsimpulses aktiviert die Steuerungseinheit die Antriebseinrichtung der Haushaltsgeschirrspülmaschine derart, dass die Tür in der vom Bediener vorgegebenen Bewegungsrichtung weiterbewegt wird. Der Großteil der Türbewegung wird in diesem Fall durch die Antriebseinrichtung übernommen, wobei die anfängliche Bewegung der Tür durch den Bediener lediglich als Startsignal für die Bewegung dient.

Gemäß der Erfindung ist vorgesehen, dass die Antriebseinrichtung einen permanenterregten Antriebsmotor mit einem Rotor umfasst, welcher derart mechanisch mit der Tür gekoppelt ist, dass die vom Bediener manuell bewirkte Bewegung der Tür eine Bewegung des Rotors bewirkt, wodurch im Antriebsmotor eine elektrische Spannung induziert wird, wobei die Steuerungseinheit die elektrische Spannung als Kenngröße der Antriebseinrichtung detektiert, und wobei die Steuerungseinheit bei Detektion der elektrischen Spannung den Antriebsmotor derart betreibt, dass die Tür in der genannten Bewegungsrichtung weiterbewegt wird. Hinsichtlich weiterer Merkmale des genannten Antriebsmotors wird auf die obige Beschreibung verwiesen. Der Vorteil eines derartigen Antriebsmotors liegt darin, dass eine Bewegung des Rotors erkannt wird, sobald die Tür bewegt wird, da der Rotor mit der Tür in Wirkverbindung steht. Wird eine Bewegung des Rotors bei eigentlich deaktiviertem Antriebsmotor erkannt, so wertet dies die Steuerungseinheit als Signal, dass der Bediener eine Bewegung der Tür wünscht. Auf separate Sensoren, die eine Bewegung der Tür erkennen, wie beispielsweise einen Näherungssensor, kann hierbei verzichtet werden.

Nach einer vorteilhaften Weiterbildung ist vorgesehen, dass der Betrag und/oder die Frequenz der elektrischen Spannung, die bei der Bewegung des Rotors bei der manuell durch den Bediener bewirkten Bewegung der Tür induziert wird und/oder der Betrag des Drehwinkels des Rotors bei der genannten manuell bewirkten Bewegung der Tür durch die Steuerungseinheit ausgewertet wird, und der Antriebsmotor unter Berücksichtigung des Betrags und/oder der Frequenz der elektrischen Spannung und/oder des Betrags des Drehwinkels betrieben wird. Beispielsweise wäre es denkbar, die von dem Antriebsmotor bewirkte Bewegung der Tür mit der induzierten elektrischen Spannung während der manuellen Türbewegung zu korrelieren. Eine hohe induzierte elektrische Spannung ist damit gleichbedeutend mit einer relativ hohen Türbewegung durch den Antriebsmotor im Vergleich zu einer geringeren induzierten elektrischen Spannung. Der Betrag des Drehwinkels kann alternativ oder zusätzlich herangezogen werden, um festzulegen, wie weit die Tür nach Detektion des vom Bediener bewirkten Bewegungsimpulses weiterbewegt wird.

Gemäß einer vorteilhaften Weiterbildung ist vorgesehen, dass die Polarität oder Phasenfolge der elektrischen Spannung, die bei der Bewegung des Rotors bei der manuell durch den Bediener bewirkten Bewegung der Tür induziert wird, von der Steuerungseinheit ausgewertet wird, wobei der Antriebsmotor unter Berücksichtigung der Polarität oder Phasenfolge betrieben wird. Insbesondere kann durch Auswertung der Polarität bzw. der Phasenfolge der elektrischen Spannung erkannt werden, in welche Richtung die Tür durch den Bediener bewegt wird. Die anschließende Bewegungsrichtung durch den Antriebsmotor entspricht schließlich der Bewegungsrichtung, in der die Tür durch den Bediener bewegt wurde.

Die Erfindung und ihre vorteilhaften Aus- und Weiterbildungen sowie deren Vorteile werden nachfolgend anhand von Zeichnungen näher erläutert. Es zeigen, jeweils in einer schematischen Prinzipskizze:
- **Figur 1**: eine Seitenansicht einer Haushaltsgeschirrspülmaschine,
- **Figur 2**: eine teilweise geschnittene Seitenansicht eines Ausschnitts einer erfindungsgemäßen Haushaltsgeschirrspülmaschine,
- **Figur 3**: eine teilweise geschnittene Seitenansicht einer erfindungsgemäßen Haushaltsgeschirrspülmaschine, und
- **Figur 4**: eine Draufsicht eines Ausschnitts einer erfindungsgemäßen Haushaltsgeschirrspülmaschine.

In den Figuren sind gleiche oder funktionsgleiche Elemente mit denselben Bezugszeichen versehen worden, sofern nichts anderes angegeben ist.

Fig. 1 zeigt eine schematische Seitenansicht einer Haushaltsgeschirrspülmaschine 1. Die Haushaltsgeschirrspülmaschine 1 umfasst einen Spülbehälter 3, der durch eine Tür 10 wasserdicht verschließbar ist. Der Spülbehälter 3 ist vorzugsweise quaderförmig. Der Spülbehälter 3 und die Tür 10 bilden einen innenliegenden Spülraum zum Spülen von Spülgut.

Die Tür 10 ist in der Fig. 1 mit durchgezogenen Linien in ihrer Schließstellung gezeigt, in der sie den Spülraum nach außen hin verschließen. Ferner ist die Tür 10 mit gestrichelten Linien in ihrer Offenstellung gezeigt, wobei in der Offenstellung der Spülraum über eine Beschickungsöffnung 2 für einen Bediener zugänglich ist, um Spülgut in die Haushaltsgeschirrspülmaschine 1 zu stellen oder aus dieser zu entnehmen. Durch ein Verschwenken um eine an einem unteren Ende der Tür 10 vorgesehenen Schwenkachse 11 kann die Tür 10 also geschlossen oder geöffnet werden.

Die Haushaltsgeschirrspülmaschine 1 weist ferner zumindest eine nicht gezeigte Spülgutaufnahme auf. Vorzugsweise können mehrere, beispielsweise drei, Spülgutaufnahmen vorgesehen sein, beispielsweise eine untere Spülgutaufnahme oder ein Unterkorb, eine obere Spülgutaufnahme oder ein Oberkorb oder eine Besteckschublade.

Unterhalb des Spülbehälters ist ein Bodengehäuse 17 angeordnet, welches in den Figuren 2 bis 4 dargestellt ist. Der Spülbehälter 3 ist vorzugsweise mit dem Bodengehäuse 17 fest verbunden. Beispielsweise bilden das Bodengehäuse 17 und der Spülbehälter 3 ein Gehäuse 15 der Haushaltsgeschirrspülmaschine 1 aus. Das Gehäuse 15 umfasst beispielsweise weitere Gehäuseabschnitte (nicht mit Bezugszeichen kenntlich gemacht), die den Spülbehälter 3 umgeben und bedecken.

Fig. 2 zeigt einen schematischen Ausschnitt der Seitenansicht einer Haushaltsgeschirrspülmaschine 1 mit weiteren Details. Dabei umfasst die Haushaltsgeschirrspülmaschine 1 das Gehäuse 15, die mit dem Gehäuse 15 verschwenkbar verbundene Tür 10, ein mit der Tür 10 verbundenes Antriebsseil 8, eine mit dem Antriebsseil 8 in Kontakt stehende Rolle 9 und einen elektrischen Antriebsmotor 6, welcher dazu eingerichtet ist, die Rolle 9 zur Bewegung des Antriebsseils 8 derart anzutreiben, dass eine Verschwenkbewegung der Tür 10 bewirkt wird.

Weiterhin umfasst die Tür 10 einen Hebel 13, mit welchem ein erstes Ende des Antriebsseils 8 verbunden ist. Die Tür 10, der Antriebsmotor 6 und das Antriebsseil 8 sind derart eingerichtet, dass eine Veränderung einer Zugkraft F1 auf den Hebel 13 mit Hilfe des Antriebsmotors 6 und des Antriebsseils 8 die Verschwenkbewegung der Tür 10 bewirkt. Dafür ist die Rolle 9 mit dem Antriebsmotor 6 antriebsverbunden.

Die Tür 10 ist beispielsweise mit Hilfe eines Scharniers 12 mit dem Gehäuse 15 verbunden. Dabei verläuft die Schwenkachse 11 durch das Scharnier 12. Weiterhin umfasst die Tür 10 einen plattenförmigen Türabschnitt, der bei geschlossener Tür 10 die Beschickungsöffnung 2 (siehe Fig. 1) bedeckt bzw. verschließt.

Die Rolle 9 und das Antriebsseil 8 sind vorzugsweise derart eingerichtet, dass eine Antriebskraftübertragung von der Rolle 9 auf das Antriebsseil 8 ausschließlich mit Hilfe eines Reibkraftschlusses erfolgt. Zwischen der Rolle 9 und dem Antriebsseil 8 ist dafür eine Reibfläche 16 ausgebildet. Der Reibkraftschluss erfolgt beispielsweise mit Hilfe einer Seilreibung. Dabei umschlingt das Antriebsseil 8 die Rolle 9 entlang eines Umfangswinkels, der als Umschlingungswinkel α bezeichnet werden kann. Beispielsweise beträgt der Umschlingungswinkel α zwischen 90° und 540°. Dabei bleibt während der Bewegung des Antriebsseils 8 mit Hilfe der Rolle 9 der Umschlingungswinkel α im Wesentlichen konstant.

Fig. 3 zeigt in einer schematischen Seitenansicht eine weitere Ausführungsform der Haushaltsgeschirrspülmaschine 1, welche die in Fig. 2 gezeigte Ausführungsform weiter ausgestaltet. Im Unterschied zur Fig. 2 weist das Antriebsseil 8 den Umschlingungswinkel α um die Rolle 9 zwischen 360° und 540°, bevorzugt zwischen 400° und 500°, weiter bevorzugt zwischen 425° und 475° und noch weiter bevorzugt zwischen 445° und 455° auf. Beispielsweise beträgt der Umschlingungswinkel α genau 450°. Dies kann auch als 1,25 Seilumwicklungen um die Rolle 9 bezeichnet werden. Vorteilhafterweise kann mit einem derartigen Umschlingungswinkel α eine maximale Zugkraft, die an dem Hebel 13 zieht, eingestellt beziehungsweise begrenzt werden.

Außerdem umfasst die Haushaltsgeschirrspülmaschine 1 ein Federelement 20, das mit dem Gehäuse 15 und mit dem Antriebsseil 8 verbunden ist und dazu eingerichtet ist, eine Gewichtskraft G der Tür 10 zumindest teilweise zu kompensieren. Dabei ist ein zweites Ende 21 des Antriebsseils 8 mit dem Federelement 20 verbunden. Beispielsweise ist das Federelement 20 als eine Schraubenfeder und eine Zugfeder ausgebildet. Das Federelement 20 umfasst ein erstes Ende 22, das mit dem zweiten Ende 21 des Antriebsseils 8 verbunden ist. Weiterhin umfasst das Federelement 20 ein zweites Ende 23, das fest mit dem Bodengehäuse 17 verbunden ist. Treibt der Antriebsmotor 6 die Rolle 9 nun derart an, dass die Tür 10 eine Öffnungsbewegung vollzieht, dann wird das Federelement 20 gelängt.

Außerdem umfasst die Haushaltsgeschirrspülmaschine 1 eine Umlenkrolle 19, die dazu eingerichtet ist, das Antriebsseil 8 zwischen der Rolle 9 und der Tür 10 umzulenken. Mit Hilfe der Umlenkrolle 19 kann beispielsweise der Verlauf des Antriebsseils 8 (Seilverlauf) gestaltet werden. Beispielsweise kann mit Hilfe des Einsatzes der Umlenkrolle 19 der Umschlingungswinkel α erhöht oder an die geometrischen Randbedingungen des Gehäuses 15 angepasst werden.

Weiterhin sind das Antriebsseil 8 und die Rolle 9 derart eingerichtet, dass bei einer Änderung eines Öffnungswinkels β der Tür 10 durch eine an der Tür 10 angreifende Handkraft F2 das Antriebsseil 8 über die Rolle 9 rutscht. Dies erfolgt insbesondere dann, wenn das Federelement 20 abrupt entlastet wird, insbesondere bei einem schnellen Verschließen der Tür 10 mittels der Handkraft F2, und eine Federkraft F3 an dem zweiten Ende 21 des Antriebsseils 8 bei blockierter Rolle 9 zieht. Der Öffnungswinkel β ist dabei ein Winkel, der zwischen der Tür 10 und einer Vertikalebene V, durch welche die Schwenkachse 11 verläuft, aufgespannt wird. Die Haushaltsgeschirrspülmaschine 1 ist beispielsweise derart ausgelegt, dass ein Zusammenwirken aus Federkraft F3 und Gewichtskraft G der Tür 10 bei jedem Öffnungswinkel β der Tür 10 eine schlupffreie Aufwicklung des Antriebsseils 8 auf die Rolle 9 und Abwicklung des Antriebsseils 8 von der Rolle 9 ermöglicht.

Weiterhin umfasst die Haushaltsgeschirrspülmaschine 1 eine Steuerungseinheit 5, die dazu eingerichtet ist, den Antriebsmotor 6 derart anzusteuern, dass die Verschwenkbewegung der Tür 10 bewirkt wird. Beispielsweise ist die Steuerungseinheit 5 dazu eingerichtet, den Antriebsmotor 6 derart anzusteuern, dass die Tür 10 eine vollständige Öffnungsbewegung und/oder eine Teilöffnungsbewegung und/oder eine vollständige Verschließbewegung und/oder eine Teilverschließbewegung ausführt. Dafür sind die Steuerungseinheit 5 und der Antriebsmotor 6 signaltechnisch miteinander gekoppelt (gestrichelt angedeutet). Beispielsweise umfasst die Haushaltsgeschirrspülmaschine 1 eine Bedienerschnittstelle 18, die dazu eingerichtet ist, mit der Steuerungseinheit 5 zum Ansteuern des Antriebsmotors 6 zu kommunizieren. Vorzugsweise umfasst die Bedienerschnittstelle 18 einen Druckknopf, ein Touch-Display, ein Mikrofon, einen Sensor oder eine sonstige Eingabevorrichtung.

Die Rolle 9 und/oder das Antriebsseil 8 und/oder das Federelement 20 und/oder der Antriebsmotor 6 und/oder der Hebel 13 können beispielsweise redundant vorgesehen sein und beispielsweise entlang der Seitenwände der Haushaltsgeschirrspülmaschine 1 angeordnet sein.

Fig. 4 zeigt einen Ausschnitt eines Schnitts durch das Bodengehäuse 17 in einer Draufsicht. Der Antriebsmotor 6 ist vorzugsweise mit Hilfe des Rotors 7 des Antriebsmotors 6 (dieser umfasst einen Rotor 7 und einen Stator) mit der Rolle 9 antriebsverbunden.

Der Antriebsmotor 6 bzw. dessen Rotor 7 kann mit der Rolle 9 direkt oder auch über ein Getriebe 24, insbesondere ein Schneckengetriebe, in Wirkverbindung stehen.

Die Rolle 9 wird mit Hilfe des Antriebsmotors 6 und des Getriebes 24 um eine Mittelachse M gedreht. Die Rolle 9 weist beispielsweise bezüglich der Mittelachse M eine Rotationssymmetrie auf. Beispielsweise ist das Getriebe 24 dazu eingerichtet, die Bewegung der Rolle 9 zu hemmen, wenn ein Drehmoment auf die Rolle 9 von außerhalb des Getriebes 24 aufgebracht wird. Dieser Fall kann beispielsweise dann eintreten, wenn ein Bediener die Tür 10 manuell öffnet, so dass die Federkraft F3 an dem zweiten Ende des Antriebsseils 8 zieht und dadurch ein Drehmoment auf die Rolle 9 aufbringt. Übersteigt beispielsweise eine derartige Federkraft F3 einen bestimmten Betrag, dann rutscht das Antriebsseil 8 über die Rolle 9. An der Reibfläche 16 entsteht dann Gleitreibung.

Gemäß vorliegender Erfindung ist nun vorgesehen, dass unabhängig von der genauen Ausgestaltung der Antriebseinrichtung 4 eine oder mehrere Kenngrößen des Antriebsmotors 6 während einer manuell vom Bediener vorgenommenen Bewegung der Tür 10 erkannt und ausgewertet werden. Wird eine manuelle Bewegung der Tür 10 erkannt, so betreibt die Steuerungseinheit 5 den Antriebsmotor der Antriebseinrichtung 4 schließlich derart, dass die anfängliche manuelle Bewegung der Tür 10 fortgesetzt wird. Vorzugsweise wird die Tür 10 dabei soweit weiterbewegt, bis eine definierte Endstellung (vorzugsweise die Offenstellung bzw. die Schließstellung der Tür 10) erreicht ist.

Wird nun die Tür 10 vom Bediener manuell bewegt, so wird auch der Rotor 7 des Antriebsmotors 6 bewegt, da die Tür 10 mit dem Rotor 7 mechanisch gekoppelt ist. Durch die Bewegung des Rotors 7 wird im Antriebsmotor 6 eine elektrische Spannung induziert, die von der Steuerungseinheit 5 ausgewertet werden kann. Eine detektiert elektrische Spannung am an sich deaktivierten Antriebsmotor 6 bedeutet damit, dass die Tür 10 manuell vom Bediener bewegt wurde. Dies wird von der Steuerungseinheit 5 dahingehend bewertet, dass der Bediener die Tür 10 öffnen oder schließen möchte. Nach oder noch während dem vom Bediener bewirkten Bewegungsimpuls wird schließlich der Antriebsmotor 6 aktiviert, wobei die Tür 10 in derselben Bewegungsrichtung weiterbewegt wird, wie sie auch vom Bediener bewegt wurde.

Bei der erfindungsgemäßen Haushaltsgeschirrspülmaschine 1 ist also vorzugsweise kein Bedienelement vorhanden, über den eine Bewegung der Tür 10 durch den Antriebsmotor 6 aktiviert wird. Vielmehr wird der Antriebsmotor 6 indirekt durch die manuelle Bewegung der Tür 10 aktiviert.

Um die Bewegungsgeschwindigkeit oder den Öffnungswinkel der Tür 10 während der Bewegung durch den Antriebsmotor 6 regulieren bzw. steuern zu können, ist es von Vorteil, wenn die Steuerungseinheit 5 eine elektrische Spannung erkennt und auswertet, die im Antriebsmotor 6 während der manuellen Bewegung der Tür 10 durch den Bediener induziert wird.

Abschließend sei nochmals auf einige mögliche Aspekte im Zusammenhang mit der vorliegenden Erfindung eingegangen, wobei die nachfolgenden Punkte einzeln oder in beliebiger Kombination berücksichtigt werden können.

Ein Haushaltsgeschirrspüler (andere Bezeichnung für Haushaltsgeschirrspülmaschine) hat im Allgemeinen eine bewegliche Tür, insbesondere Fronttür, die sich manuell zum Be- und Entladen des Geschirrs über Scharniere vorzugsweise in einem beliebigen Winkel von 0° bis maximal 90° von senkrecht zu waagerecht öffnen oder schließen lässt, wobei das Türgewicht durch einen Federmechanismus kompensiert wird und ein Reibelement ein selbsttätiges Bewegen der Tür verhindert, so dass beliebige stabile Zwischenstellungen möglich sind.

Ein mechatronisches Antriebssystem, im weiteren als CADOC bezeichnet, bestehend aus Seilantrieb, Getriebe, Elektromotor, Ansteuerelektronik und Sensorik kann zukünftig die bisher manuell ausgeführte Türbewegung übernehmen und damit den Gerätekomfort erhöhen und die Ergonomie verbessern. Von Vorteil hierbei ist das Erkennen der Absicht der Bedienperson, die Tür öffnen oder schließen zu wollen und den Türantrieb entsprechend zu aktivieren.

Vorzugsweise kann im Rahmen der Erfindung im mechatronischen Antriebsstrang ein permanenterregter Elektromotor (DC oder PMSM) zum Einsatz kommen. Dieser Antriebsmotor kann mittels geeigneter Getriebeelemente mit dem Türscharnier und dem Türblatt über einen mechanischen Kraftfluss verbunden sein.

Permanenterregte Antriebsmotoren haben die Eigenschaft, bei Drehung des Rotors eine elektromotorische Kraft (EMK-Spannung / Back-EMF) in der Wicklung zu erzeugen, die an den Motorklemmen abgegriffen werden kann. In diesem Falle wirkt der nicht aktivierte Antriebsmotor als Generator.

Beim Ausüben einer Kraft auf die Tür durch Hand, Knie oder Fuß wird sich die Tür ein Stück bewegen und über den Kraftschluss zum Antriebsmotor kann sich der Rotor um einen gewissen Winkelbetrag drehen, wodurch für kurze Zeit ein Spannungsimpuls an den Motorklemmen erzeugt wird. Die Polarität bzw. Phasenfolge der Spannung ist abhängig von der Bewegungsrichtung und die Spannungshöhe proportional zur Winkelgeschwindigkeit der Tür.

Somit kann durch Auswertung dieses Signals ohne zusätzliche aufwändige Sensorik sowohl der Wunsch als auch die beabsichtigte Richtung der Türaktivierung von der Elektronik erkannt und die entsprechende Richtung der Türbewegung aktiviert werden.

Über die Winkelgeschwindigkeit als Reaktion auf den Impuls der Bewegungsabsicht kann bei einem drehzahlgeregelten Antrieb die Türgeschwindigkeit variabel eingestellt werden.

Vorteilhaft für die vorgeschlagene Lösung ist, wenn das zwischengeschaltete Getriebe im gesamten Kraftfluss nicht selbsthemmend ist.

Unter anderem hat die beschriebene Lösung folgende Vorteile:
- Komfortable Aktivierung der Türöffnungs- oder Schließfunktion ohne zusätzliche aufwändige Bauelemente und Verkabelung.
- Kein Verschleiß oder Alterung zu erwarten.
- Keine Sensorik im feuchtigkeitsgefährdeten Bereich.
- Kostensenkung des Gesamtsystems CADOC.

Denkbar ist also ein mechatronischer Antrieb bestehend aus einem permanenterregten Antriebsmotor mit Getriebeeinheit zum Öffnen und Schließen der Tür eines Haushaltsgeschirrspülers, wobei die Aktivierung des Antriebs durch ein externes Anstoßen der Tür erfolgt, wobei durch die mechanische Kopplung der Tür mit dem Antriebsmotor in diesem durch Drehen des Rotors eine generatorische Spannung induziert wird, die als Aktivierungssignal für den Türantrieb benutzt wird.

Insbesondere ist eine Auswertung der Spannungsrichtung und/oder der Phasenfolge der in den Motorwicklungen induzierten generatorischen Spannungen denkbar, um die gewünschte Bewegungsrichtung der Tür zu erkennen und entsprechend in dieser zu aktivieren.

Auch kann die Spannungshöhe der in den Motorwicklungen induzierten generatorischen Spannungen zur Beeinflussung der Geschwindigkeit der Türbewegung ausgewertet werden.

Im Übrigen ist die Erfindung nicht auf das dargestellte Ausführungsbeispiel beschränkt. Vielmehr sind sämtliche Kombinationen der beschriebenen Einzelmerkmale, wie sie in den Ansprüchen, der Beschreibung sowie den Figuren gezeigt oder beschrieben sind und soweit eine entsprechende Kombination technisch möglich bzw. sinnvoll erscheint, Gegenstand der Erfindung.

### Bezugszeichenliste

- 1: Haushaltsgeschirrspülmaschine
- 2: Beschickungsöffnung
- 3: Spülbehälter
- 4: Antriebseinrichtung
- 5: Steuerungseinheit
- 6: Antriebsmotor
- 7: Rotor
- 8: Antriebsseil
- 9: Rolle
- 10: Tür
- 11: Schwenkachse
- 12: Scharnier
- 13: Hebel
- 14: erstes Ende des Antriebsseils
- 15: Gehäuse
- 16: Reibfläche
- 17: Bodengehäuse
- 18: Bedienerschnittstelle
- 19: Umlenkrolle
- 20: Federelement
- 21: zweites Ende des Antriebsseils
- 22: erstes Ende des Federelements
- 23: zweites Ende des Federelements
- 24: Getriebe

- F1: Zugkraft
- F2: Handkraft
- F3: Federkraft
- G: Gewichtskraft
- V: Vertikalebene
- M: Mittelachse
- α: Umschlingungswinkel
- β: Öffnungswinkel

## Patentansprüche

1. Haushaltsgeschirrspülmaschine (1) mit einem eine Beschickungsöffnung (2) aufweisenden Spülbehälter (3), wobei die Beschickungsöffnung (2) mit Hilfe einer Tür (10) der Haushaltsgeschirrspülmaschine (1) verschließbar ist, wobei die Haushaltsgeschirrspülmaschine (1) eine elektrische Antriebseinrichtung (4) umfasst, mit deren Hilfe die Tür (10) zwischen einer Schließstellung, in der sie die Beschickungsöffnung (2) verschließt, und einer Offenstellung, in der der Spülbehälter (3) von außen zugänglich ist, bewegbar ist, **dadurch gekennzeichnet, dass** die Haushaltsgeschirrspülmaschine (1) eine Steuerungseinheit (5) aufweist, die ausgebildet ist, eine in einer bestimmten Bewegungsrichtung durch einen Bediener vorgenommene manuelle Bewegung der Tür (10) durch Detektion mindestens einer Kenngröße der Antriebseinrichtung (4) zu erkennen und in Folge der Bewegung die Tür (10) mit Hilfe der Antriebseinrichtung (4) in der genannten Bewegungsrichtung weiter zu bewegen, und dass die Antriebseinrichtung (4) einen permanenterregten Antriebsmotor (6) mit einem Rotor (7) umfasst, welcher derart mechanisch mit der Tür (10) gekoppelt ist, dass die vom Bediener manuell bewirkte Bewegung der Tür (10) eine Bewegung des Rotors (7) bewirkt, wodurch im Antriebsmotor (6) eine elektrische Spannung induziert wird, wobei die Steuerungseinheit (5) ausgebildet ist, die elektrische Spannung als Kenngröße der Antriebseinrichtung (4) zu detektieren, und wobei die Steuerungseinheit (5) ausgebildet ist, bei Detektion der elektrischen Spannung den Antriebsmotor (6) derart zu betreiben, dass die Tür (10) in der genannten Bewegungsrichtung weiterbewegt wird.

2. Haushaltsgeschirrspülmaschine (1) gemäß dem vorangegangenen Anspruch, **dadurch gekennzeichnet, dass** die Steuerungseinheit (5) ausgebildet ist, die Tür (10) mit Hilfe der Antriebseinrichtung (4) in Folge der Bewegung durch den Bediener bis zum Erreichen einer Endstellung zu bewegen, wobei die Endstellung in Abhängigkeit der Bewegungsrichtung der durch den Bediener vorgenommenen manuellen Bewegung der Offenstellung oder der Schließstellung der Tür (10) entspricht.

3. Haushaltsgeschirrspülmaschine (1) gemäß Anspruch 1 oder 2, **dadurch gekennzeichnet, dass** die Steuerungseinheit (5) ausgebildet ist, die Polarität oder Phasenfolge der elektrischen Spannung auszuwerten, die bei der Bewegung des Rotors (7) bei der manuell durch den Bediener bewirkten Bewegung der Tür (10) induziert wird, wobei die Steuerungseinheit (5) darüber hinaus ausgebildet ist, den Antriebsmotor (6) unter Berücksichtigung der Polarität oder Phasenfolge zu betreiben.

4. Haushaltsgeschirrspülmaschine (1) gemäß einem der Ansprüche 1 bis 3, **dadurch gekennzeichnet, dass** die Steuerungseinheit (5) ausgebildet ist, den Betrag und/oder die Frequenz der elektrischen Spannung, die bei der Bewegung des Rotors (7) bei der manuell durch den Bediener bewirkten Bewegung der Tür (10) induziert wird, auszuwerten, wobei die Steuerungseinheit (5) darüber hinaus ausgebildet ist, den Antriebsmotor (6) unter Berücksichtigung des Betrags und/oder der Frequenz der elektrischen Spannung zu betreiben.

5. Haushaltsgeschirrspülmaschine (1) gemäß einem der Ansprüche 1 bis 4, **dadurch gekennzeichnet, dass** die Steuerungseinheit (5) ausgebildet ist, den Betrag des Drehwinkels des Rotors (7) bei der genannten manuell bewirkten Bewegung der Tür (10) auszuwerten, wobei die Steuerungseinheit (5) darüber hinaus ausgebildet ist, den Antriebsmotor (6) unter Berücksichtigung des Betrags des Drehwinkels zu betreiben.

6. Haushaltsgeschirrspülmaschine (1) gemäß einem der Ansprüche 1 bis 5, **dadurch gekennzeichnet, dass** die Steuerungseinheit (5) ausgebildet ist, die Winkelgeschwindigkeit des Rotors (7) zu ermitteln, mit der dieser durch den durch den Bediener in der genannten Bewegungsrichtung manuell erzeugten Bewegungsimpuls der Tür (10) rotiert, und dass die Steuerungseinheit (5) ausgebildet ist, die Antriebsgeschwindigkeit des Antriebsmotors (6) in Abhängigkeit der ermittelten Winkelgeschwindigkeit vorzugeben, mit der die Tür (10) mit Hilfe der Antriebseinrichtung (4) in der genannten Bewegungsrichtung weiterbewegt wird.

7. Haushaltsgeschirrspülmaschine (1) gemäß einem der Ansprüche 1 bis 6, **dadurch gekennzeichnet, dass** der Antriebsmotor (6) mit der Tür (10) über ein Getriebe (24) gekoppelt ist, so dass eine Drehung des Rotors (7) eine Bewegung der Tür (10) bzw. eine Bewegung der Tür (10) eine Drehung des Rotors (7) bewirkt.

8. Haushaltsgeschirrspülmaschine (1) gemäß dem vorangegangenen Anspruch, **dadurch gekennzeichnet, dass** das Getriebe (24) nicht selbsthemmend ausgebildet ist.

9. Haushaltsgeschirrspülmaschine (1) gemäß einem der Ansprüche 1 bis 8, **dadurch gekennzeichnet, dass** der Antriebsmotor (6) mit der Tür (10) über ein Antriebsseil (8) gekoppelt ist, so dass eine Drehung des Rotors (7) eine Bewegung der Tür (10) bzw. eine Bewegung der Tür (10) eine Drehung des Rotors (7) bewirkt.

10. Haushaltsgeschirrspülmaschine (1) gemäß dem vorangegangenen Anspruch, **dadurch gekennzeichnet, dass** das Antriebsseil (8) mit einer drehbar gelagerten Rolle (9) der Haushaltsgeschirrspülmaschine (1) in Kontakt steht, insbesondere diese umschlingt, und dass der Antriebsmotor (6) ausgebildet ist, die Rolle (9) zur Bewegung des Antriebsseils (8) derart anzutreiben, dass die Tür (10) durch Betreiben des Antriebsmotors (6) in Form einer Schwenkbewegung bewegt wird.

11. Haushaltsgeschirrspülmaschine (1) gemäß dem vorangegangenen Anspruch, **dadurch gekennzeichnet, dass** die Rolle (9) und das Antriebsseil (8) derart ausgebildet sind, dass eine Antriebskraftübertragung von der Rolle (9) auf das Antriebsseil (8) ausschließlich mit Hilfe eines Reibkraftschlusses erfolgt.

12. Verfahren zum Betreiben einer Haushaltsgeschirrspülmaschine (1) mit einem eine Beschickungsöffnung (2) aufweisenden Spülbehälter (3), wobei die Beschickungsöffnung (2) mit Hilfe einer Tür (10) der Haushaltsgeschirrspülmaschine (1) verschließbar ist, wobei die Haushaltsgeschirrspülmaschine (1) eine elektrische Antriebseinrichtung (4) umfasst, mit deren Hilfe die Tür (10) zwischen einer Schließstellung, in der sie die Beschickungsöffnung (2) verschließt, und einer Offenstellung, in der der Spülbehälter (3) von außen zugänglich ist, bewegt wird, **dadurch gekennzeichnet, dass** eine in einer bestimmten Bewegungsrichtung durch einen Bediener vorgenommene manuelle Bewegung der Tür (10) durch Detektion einer Kenngröße der Antriebseinrichtung (4) mit Hilfe einer Steuerungseinheit (5) der Haushaltsgeschirrspülmaschine (1) erkannt wird, wobei in Folge der Bewegung die Tür (10) mit Hilfe der Antriebseinrichtung (4) in der genannten Bewegungsrichtung weiterbewegt wird, und dass die Antriebseinrichtung (4) einen permanenterregten Antriebsmotor (6) mit einem Rotor (7) umfasst, welcher derart mechanisch mit der Tür (10) gekoppelt ist, dass die vom Bediener manuell bewirkte Bewegung der Tür (10) eine Bewegung des Rotors (7) bewirkt, wodurch im Antriebsmotor (6) eine elektrische Spannung induziert wird, wobei die Steuerungseinheit (5) die elektrische Spannung als Kenngröße der Antriebseinrichtung (4) detektiert, und wobei die Steuerungseinheit (5) bei Detektion der elektrischen Spannung den Antriebsmotor (6) derart betreibt, dass die Tür (10) in der genannten Bewegungsrichtung weiterbewegt wird.

13. Verfahren gemäß dem vorangegangenen Anspruch, **dadurch gekennzeichnet, dass** der Betrag und/oder die Frequenz der elektrischen Spannung, die bei der Bewegung des Rotors (7) bei der manuell durch den Bediener bewirkten Bewegung der Tür (10) induziert wird, durch die Steuerungseinheit (5) ausgewertet wird und der Antriebsmotor (6) unter Berücksichtigung des Betrags und/oder der Frequenz der elektrischen Spannung betrieben wird.

14. Verfahren gemäß dem Anspruch 12 oder 13, **dadurch gekennzeichnet, dass** der Betrag des Drehwinkels des Rotors (7) bei der genannten manuell bewirkten Bewegung der Tür (10) durch die Steuerungseinheit (5) ausgewertet wird und der Antriebsmotor (6) unter Berücksichtigung des Betrags des Drehwinkels betrieben wird.

15. Verfahren gemäß Anspruch 12 bis 14, **dadurch gekennzeichnet, dass** die Polarität oder Phasenfolge der elektrischen Spannung, die bei der Bewegung des Rotors (7) bei der manuell durch den Bediener bewirkten Bewegung der Tür (10) induziert wird, von der Steuerungseinheit (5) ausgewertet wird, wobei der Antriebsmotor (6) unter Berücksichtigung der Polarität oder Phasenfolge betrieben wird.

## Claims

1. Household dishwasher (1) comprising a washing container (3) which has a loading opening (2), wherein the loading opening (2) can be closed by means of a door (10) of the household dishwasher (1), wherein the household dishwasher (1) comprises an electrical drive device (4), by means of which the door (10) can be moved between a closed position, in which it closes the loading opening (2), and an open position, in which the washing container (3) is accessible from outside, **characterised in that** the household dishwasher (1) has a control unit (5) which is designed to identify a manual movement of the door (10) performed by an operator in a specific direction of movement by detecting at least one characteristic variable of the drive device (4) and to move the door (10) further in the aforementioned direction of movement by means of the drive device (4) as a result of the movement, and that the drive device (4) comprises a permanently excited drive motor (6) with a rotor (7) which is mechanically coupled to the door (10), such that the movement of the door (10) manually brought about by the operator brings about a movement of the rotor (7), whereby an electrical voltage is induced in the drive motor (6), wherein the control unit (5) is configured to detect the electrical voltage as a characteristic variable of the drive device (4) and wherein the control unit (5) is configured, when detecting the electrical voltage, to operate the drive motor (6) such that the door (10) is moved further in the aforementioned direction of movement.

2. Household dishwasher (1) according to the preceding claim, **characterised in that** the control unit (5) is configured to move the door (10) by means of the drive device (4) as a result of the movement by the operator until an end position is reached, wherein the end position corresponds to the open position or the closed position of the door (10) as a function of the direction of movement of the manual movement performed by the operator.

3. Household dishwasher (1) according to claim 1 or 2, **characterised in that** the control unit (5) is configured to evaluate the polarity or phase sequence of the electrical voltage, which is induced when the rotor (7) is moved with the movement of the door (10) manually brought about by the operator, wherein the control unit (5) is also configured to operate the drive motor (6) by taking into consideration the polarity or phase sequence.

4. Household dishwasher (1) according to one of claims 1 to 3, **characterised in that** the control unit (5) is configured to evaluate the amount and/or the frequency of the electrical voltage which is induced when the rotor (7) is moved with the movement of the door (10) manually brought about by the operator, wherein the control unit (5) is also configured to operate the drive motor (6) by taking into consideration the amount and/or the frequency of the electrical voltage.

5. Household dishwasher (1) according to one of claims 1 to 4, **characterised in that** the control unit (5) is configured to evaluate the amount of the angle of rotation of the rotor (7) with the aforementioned movement of the door (10) which is manually brought about, wherein the control unit (5) is also configured to operate the drive motor (6) by taking into consideration the amount of the angle of rotation.

6. Household dishwasher (1) according to one of claims 1 to 5, **characterised in that** the control unit (5) is configured to determine the angular speed of the rotor (7) at which this rotor rotates due to the movement impulse of the door (10) generated manually by the operator in the aforementioned direction of movement, and **in that** the control unit (5) is configured to predetermine the drive speed of the drive motor (6) as a function of the determined angular speed at which the door (10) is moved further by means of the drive device (4) in the aforementioned direction of movement.

7. Household dishwasher (1) according to one of claims 1 to 6, **characterised in that** the drive motor (6) is coupled to the door (10) via a gear mechanism (24), such that a rotation of the rotor (7) brings about a movement of the door (10) or a movement of the door (10) brings about a rotation of the rotor (7).

8. Household dishwasher (1) according to the preceding claim, **characterised in that** the gear mechanism (24) is not configured to be self-locking.

9. Household dishwasher (1) according to one of claims 1 to 8, **characterised in that** the drive motor (6) is coupled to the door (10) via a drive cable (8), such that a rotation of the rotor (7) brings about a movement of the door (10) or a movement of the door (10) brings about a rotation of the rotor (7).

10. Household dishwasher (1) according to the preceding claim, **characterised in that** the drive cable (8) is in contact with a rotatably mounted roller (9) of the household dishwasher (1), in particular is wound around said roller, and **in that** the drive motor (6) is configured to drive the roller (9) for moving the drive cable (8), such that the door (10) is moved in the form of a pivoting movement by operating the drive motor (6).

11. Household dishwasher (1) according to the preceding claim, **characterised in that** the roller (9) and the drive cable (8) are configured such that a drive force is transmitted from the roller (9) to the drive cable (8) exclusively by means of frictional locking.

12. Method for operating a household dishwasher (1) comprising a washing container (3) which has a loading opening (2), wherein the loading opening (2) can be closed by means of a door (10) of the household dishwasher (1), wherein the household dishwasher (1) comprises an electrical drive device (4), by means of which the door (10) is moved between a closed position, in which it closes the loading opening (2), and an open position, in which the washing container (3) is accessible from outside, **characterised in that** a manual movement of the door (10), performed by an operator in a specific direction of movement, is identified by means of a control unit (5) of the household dishwasher (1) by a characteristic variable of the drive device (4) being detected, wherein as a result of the movement the door (10) is moved further in the aforementioned direction of movement by means of the drive device (4), and that the drive device (4) comprises a permanently excited drive motor (6) with a rotor (7) which is mechanically coupled to the door (10), such that the movement of the door (10) manually brought about by the operator brings about a movement of the rotor (7), whereby an electrical voltage is induced in the drive motor (6), wherein the control unit (5) detects the electrical voltage as a characteristic variable of the drive device (4) and wherein, when the electrical voltage is detected, the control unit (5) operates the drive motor (6) such that the door (10) is moved further in the aforementioned direction of movement.

13. Method according to the preceding claim, **characterised in that** the amount and/or the frequency of the electrical voltage which is induced when the rotor (7) is moved with the movement of the door (10) manually brought about by the operator is evaluated by the control unit (5) and the drive motor (6) is operated by taking into consideration the amount and/or the frequency of the electrical voltage.

14. Method according to claim 12 or 13, **characterized in that** the amount of the angle of rotation of the rotor (7) with the aforementioned movement of the door (10) which is manually brought about is evaluated by the control unit (5) and the drive motor (6) is operated by taking into consideration the amount of the angle of rotation.

15. Method according to claim 12 to 14, **characterised in that** the polarity or phase sequence of the electrical voltage, which is induced when the rotor (7) is moved with the movement of the door (10) manually brought about by the operator, is evaluated by the control unit (5), wherein the drive motor (6) is operated by taking into consideration the polarity or phase sequence.

## Revendications

1. Lave-vaisselle ménager (1) avec une cuve de lavage (3) présentant une ouverture de chargement (2), dans lequel l'ouverture de chargement (2) peut être obturée à l'aide d'une porte (10) du lave-vaisselle ménager (1), dans lequel le lave-vaisselle ménager (1) comprend un dispositif d'entraînement électrique (4), à l'aide duquel la porte (10) peut être déplacée entre une position fermée, dans laquelle elle obture l'ouverture de chargement (2), et une position ouverte, dans laquelle la cuve de lavage (3) est accessible de l'extérieur, **caractérisé en ce que** le lave-vaisselle ménager (1) présente une unité de commande (5) qui est formée pour détecter un déplacement manuel de la porte (10) effectué par un utilisateur dans un sens de déplacement déterminé par la détection d'au moins une grandeur caractéristique du dispositif d'entraînement (4) et, suite au déplacement, pour poursuivre le déplacement de la porte (10) à l'aide du dispositif d'entraînement (4) dans ledit sens de déplacement, et **en ce que** le dispositif d'entraînement (4) comprend un moteur d'entraînement (6) excité en permanence avec un rotor (7), qui est couplé mécaniquement à la porte (10) de telle façon que le déplacement manuel de la porte (10) provoqué par l'utilisateur provoque un déplacement du rotor (7), ce qui induit une tension électrique dans le moteur d'entraînement (6), dans lequel l'unité de commande (5) est formée pour détecter la tension électrique en tant que grandeur caractéristique du dispositif d'entraînement (4), et dans lequel l'unité de commande (5) est formée, en présence d'une détection de la tension électrique, pour exploiter le moteur d'entraînement (6) de telle sorte que le déplacement de la porte (10) dans ledit sens de déplacement se poursuit.

2. Lave-vaisselle ménager (1) selon la revendication précédente, **caractérisé en ce que** l'unité de commande (5) est formée pour déplacer la porte (10) à l'aide du dispositif d'entraînement (4) suite au déplacement par l'utilisateur, jusqu'à l'atteinte d'une position finale, dans lequel la position finale correspond à la position ouverte ou à la position fermée de la porte (10) en fonction du sens de déplacement du déplacement manuel effectué par l'utilisateur.

3. Lave-vaisselle ménager (1) selon la revendication 1 ou 2, **caractérisé en ce que** l'unité de commande (5) est formée pour évaluer la polarité ou la séquence de phases de la tension électrique qui est induite lors du déplacement du rotor (7) lors du déplacement de la porte (10) provoqué manuellement par l'utilisateur, dans lequel l'unité de commande (5) est en outre formée pour exploiter le moteur d'entraînement (6) en tenant compte de la polarité ou de la séquence de phases.

4. Lave-vaisselle ménager (1) selon l'une des revendications 1 à 3, **caractérisé en ce que** l'unité de commande (5) est formée pour évaluer la valeur et/ou la fréquence de la tension électrique qui est induite lors du déplacement du rotor (7) lors du déplacement de la porte (10) provoqué manuellement par l'utilisateur, dans lequel l'unité de commande (5) est en outre formée pour exploiter le moteur d'entraînement (6) en tenant compte de la valeur et/ou de la fréquence de la tension électrique.

5. Lave-vaisselle ménager (1) selon l'une des revendications 1 à 4, **caractérisé en ce que** l'unité de commande (5) est formée pour évaluer la valeur de l'angle de rotation du rotor (7) lors dudit déplacement de la porte (10) provoqué manuellement, dans lequel l'unité de commande (5) est en outre formée pour exploiter le moteur d'entraînement (6) en tenant compte de la valeur de l'angle de rotation.

6. Lave-vaisselle ménager (1) selon l'une des revendications 1 à 5, **caractérisé en ce que** l'unité de commande (5) est formée pour déterminer la vitesse angulaire du rotor (7) avec laquelle celui-ci tourne grâce à l'impulsion de déplacement de la porte (10) générée manuellement par l'utilisateur dans ledit sens de déplacement, et **en ce que** l'unité de commande (5) est formée pour prédéfinir la vitesse d'entraînement du moteur d'entraînement (6) en fonction de la vitesse angulaire déterminée, avec laquelle le déplacement de la porte (10) se poursuit à l'aide du dispositif d'entraînement (4) dans le sens de déplacement mentionné.

7. Lave-vaisselle ménager (1) selon l'une des revendications 1 à 6, **caractérisé en ce que** le moteur d'entraînement (6) est couplé à la porte (10) par le biais d'un engrenage (24), de sorte qu'une rotation du rotor (7) provoque un déplacement de la porte (10) respectivement un déplacement de la porte (10) provoque une rotation du rotor (7).

8. Lave-vaisselle ménager (1) selon la revendication précédente, **caractérisé en ce que** l'engrenage (24) n'est pas formé de façon autobloquante.

9. Lave-vaisselle ménager (1) selon l'une des revendications 1 à 8, **caractérisé en ce que** le moteur d'entraînement (6) est couplé à la porte (10) par le biais d'un câble d'entraînement (8), de sorte qu'une rotation du rotor (7) provoque un déplacement de la porte (10) respectivement un déplacement de la porte (10) provoque une rotation du rotor (7).

10. Lave-vaisselle ménager (1) selon la revendication précédente, **caractérisé en ce que** le câble d'entraînement (8) se trouve en contact avec une poulie (9) logée en rotation du lave-vaisselle ménager (1), en particulier l'entoure, et **en ce que** le moteur d'entraînement (6) est formé pour entraîner la poulie (9) pour le déplacement du câble d'entraînement (8) de telle sorte que la porte (10) se déplace sous la forme d'un mouvement de pivotement par l'exploitation du moteur d'entraînement (6).

11. Lave-vaisselle ménager (1) selon la revendication précédente, **caractérisé en ce que** la poulie (9) et le câble d'entraînement (8) sont formés de telle sorte qu'une transmission de la force motrice de la poulie (9) au câble d'entraînement (8) s'effectue exclusivement à l'aide d'une adhérence par friction.

12. Procédé d'exploitation d'un lave-vaisselle ménager (1) avec une cuve de lavage (3) présentant une ouverture de chargement (2), dans lequel l'ouverture de chargement (2) peut être obturée à l'aide d'une porte (10) du lave-vaisselle ménager (1), dans lequel le lave-vaisselle ménager (1) comprend un dispositif d'entraînement électrique (4), à l'aide duquel la porte (10) est déplacée entre une position fermée, dans laquelle elle obture l'ouverture de chargement (2), et une position ouverte, dans laquelle la cuve de lavage (3) est accessible de l'extérieur, **caractérisé en ce qu'**un déplacement manuel de la porte (10) effectué par un utilisateur dans un sens de déplacement déterminé est détecté par la détection d'une grandeur caractéristique du dispositif d'entraînement (4) à l'aide d'une unité de commande (5) du lave-vaisselle ménager (1), dans lequel suite au déplacement, le déplacement de la porte (10) se poursuit à l'aide du dispositif d'entraînement (4) dans ledit sens de déplacement, et **en ce que** le dispositif d'entraînement (4) comprend un moteur d'entraînement (6) excité en permanence avec un rotor (7), qui est couplé mécaniquement à la porte (10) de telle façon que le déplacement manuel de la porte (10) provoqué par l'utilisateur provoque un déplacement du rotor (7), ce qui induit une tension électrique dans le moteur d'entraînement (6), dans lequel l'unité de commande (5) détecte la tension électrique en tant que grandeur caractéristique du dispositif d'entraînement (4), et dans lequel l'unité de commande (5) exploite, en présence d'une détection de la tension électrique, le moteur d'entraînement (6) de telle sorte que le déplacement de la porte (10) dans ledit sens de déplacement se poursuit.

13. Procédé selon la revendication précédente, **caractérisé en ce que** la valeur et/ou la fréquence de la tension électrique qui est induite lors du déplacement du rotor (7) lors du déplacement de la porte (10) provoqué manuellement par l'utilisateur est évaluée par l'unité de commande (5) et le moteur d'entraînement (6) est exploité en tenant compte de la valeur et/ou de la fréquence de la tension électrique.

14. Procédé selon la revendication 12 ou 13, **caractérisé en ce que** la valeur de l'angle de rotation du rotor (7) est évaluée par l'unité de commande (5) lors dudit déplacement de la porte (10) provoqué manuellement et le moteur d'entraînement (6) est exploité en tenant compte de la valeur de l'angle de rotation.

15. Procédé selon la revendication 12 à 14, **caractérisé en ce que** la polarité ou la séquence de phases de la tension électrique qui est induite lors du déplacement du rotor (7) lors du déplacement de la porte (10) provoqué manuellement par l'utilisateur, est évaluée par l'unité de commande (5), dans lequel le moteur d'entraînement (6) est exploité en tenant compte de la polarité ou de la séquence de phases.
